# EUROPÄISCHE PATENTSCHRIFT

(11) **EP 3 452 668 B1**
(45) Veröffentlichungstag und Bekanntmachung des Hinweises auf die Patenterteilung: **18.03.2020**
(21) Anmeldenummer: 18718798.4
(22) Anmeldetag: 18.04.2018
(51) Int. Cl.: E04B 1/68, E01D 19/06, F16L 5/02

(54) **VORRICHTUNG ZUM NACHTRÄGLICHEN STABILISIEREN VON WASSERDURCHLÄSSIGEN FUGENKAMMERRISSEN IN BRÜCKEN, TUNNELN UND GEBÄUDEN**
DEVICE FOR THE SUBSEQUENT STABILISATION OF WATER-PERMEABLE GAP CHAMBER BREAKS IN BRIDGES, TUNNELS AND BUILDINGS
DISPOSITIF DE STABILISATION ULTÉRIEURE DE FISSURES DE CAVITÉ DE JOINT PERMÉABLES À L'EAU DANS DES PONTS, TUNNELS ET BÂTIMENTS

(30) Priorität: 18.04.2017 EP 17166769
(43) Veröffentlichungstag der Anmeldung: 13.03.2019
(73) Patentinhaber: Wolf, Roland, 70437 Stuttgart (DE)
(72) Erfinder: Wolf, Roland, 70437 Stuttgart (DE)
(74) Vertreter: Jeck, Anton
(86) Internationale Anmeldenummer: PCT/EP2018/059818
(87) Internationale Veröffentlichungsnummer: WO 2018/192935

(56) Entgegenhaltungen:
- EP-A1- 3 056 621
- DE-A1- 4 217 711
- DE-A1- 19 755 603
- GB-A- 2 497 165
- JP-A- 2008 095 301
- JP-A- 2008 095 302

## Beschreibung

Die Erfindung betrifft ein Vorrichtung eines Fugenkammer-Injektions-Systems sowie ein entsprechendes Verfahren zur nachträglichen Stabilisierung von wasserdurchlässigen Fugenkammerrissen in Brücken, Tunneln und Gebäuden.

Ein solches Fugenkammer-Injektions-System zum nachträglichen Stabilisieren eines Grenzbereichs zwischen Bauelementen, insbesondere einer wasserdurchlässigen Fugenkammer oder eines wasserdurchlässigen Betonübergangs, weist mindestens einen volumenveränderlichen Formkörper, insbesondere ein Fugenkammer-Abdichtkissen (3), welches mit einem veränderbaren Volumen gebildet ist, auf, wobei der Formkörper zumindest teilweise entlang des zu stabilisierenden Grenzbereichs vorsehbar ist.

Das Unterqueren von WIB-Brücken und Tunneln mit Montagedecken ist im höchsten Maße bei Temperaturen ab 0° C und darunter bei Betonrissen quer zur Fugenkammer, durch Eiszapfen- und Glatteisbildung gefährdet. Langfristig ist auch die Bausubstanz einsturzgefährdet, denn die Montagedecken bestehen im Prinzip aus lose zueinander angeordneten Längsträgern, welche in einem bestimmten Abstand zueinander parallel verlegt sind und die auf den raumabgrenzenden Gebäudestirnwänden aufliegen. Dabei werden die Längsträger-Zwischenräume durch eingefügte, meist hohle Deckensteine ausgefüllt, so dass eine geschlossene Deckenfläche entsteht. Durch Ausgießen mit Mörtel werden dann konstruktionsbedingte Unebenheiten ebenflächig ausgeglichen. Hierbei entstehen zwischen den einzelnen Montageelementen, wie den Längsträgern, den Deckensteinen, dem Ausgleichsmörtel und der unterstützenden Wand, nur eine durch Auflagekräfte bedingte Reibungsverbindung und bei manchen Ausführungsformen auch zwischen bestimmten Montageelementen eine mechanische Verklammerung. Durch den Mörtel kommt es noch zu einer gewissen adhäsiven Verbindung. Solche Verbindungen genügen aber nur den normal anfallenden Angriffslasten und Kräften, d. h. rein statischen Kräften und sehr geringfügigen Schwingungen, wie diese bei den sog. Verkehrslasten auftreten, für die die Decke ausgelegt ist.

Die Erfindung der betreffenden Vorrichtung bezieht sich auf ein Fugenkammer-Injektions-System, welches mit einem Mikrokabelrohr (Fugenkammer-Mikrokabelrohr-System) oder einem entsprechenden Schlauch (Fugenkammer-Injektionsschlauch-System) ausgebildet sein kann. Zur Stabilisierung von Rissen in und an Betonbauwerken besteht die Vorrichtung aus einem langgestreckten modifizierten Grundkörper mit mindestens einer inneren, längsverlaufenden, bohrungsartigen Ausnehmung und einer Außenwandung des Grundkörpers, die mindestens eine längsverlaufende, nutenartige Vertiefung zur Aufnahme einer hinsichtlich ihres Volumens veränderbaren Einlage aufweist. Nachfolgend wird die Erfindung anhand der Ausführungsform des Fugenkammer-Mikrokabelrohr-Systems erläutert, wobei die Ausführungen entsprechend auch für die Ausführungsform eines Fugenkammer-Injektionsschlauch-Systems gelten.

Eine Dichtung dieser Art ist aus dem DE-GM 84 25 518 bekannt. Sie ist als Injektionsschlauch ausgebildet. Der aus Gummi oder Kunststoff gefertigte Schlauch besitzt eine flüssigkeitsdurchlässige Wandung. Diese Wandung weist einen sich über ihre Länge erstreckenden Schlitz für den Austritt einer Injektionsflüssigkeit auf. In der Wandung ist im Bereich des Schlitzes eine sich ebenfalls über ihre Länge erstreckende Vertiefung für die Aufnahme eines den Schlitz überdeckenden Streifens vorgesehen, der aus einem sich unter dem Druck der Injektionsflüssigkeit volumenverändernden Material besteht. Die Wandung mit den Streifen ist von einem Schlauch aus flüssigkeitsdurchlässigem Material umschlossen. Dieser Injektionsschlauch besteht somit aus drei zusammengefügten Teilen, die ein langgestrecktes flexibles Gebilde darstellen. Der erwähnte Streifen aus kompressiblem Material ist aus Moosgummi gefertigt.

Vergleichbare Konstruktionen zeigen und beschreiben folgende Druckschriften: DE-GM 91 11 114, DE-GM 83 00 766, DE-OS 33 20 875, DE-OS 34 00 654, DE-OS 35 12 470, DE-OS 41 23 067, DE-OS 41 24 628, EU-PS 199 108, DE 41 04 402 A1, CH 462 420 A, DE 34 27 110 A1, DE 43 40 845 A1 und EU-OS 501 004. Soll beispielsweise auf einer Betondecke eine Betonmauer errichtet werden, so wird ein Schlauch der vorstehend erwähnten Art auf die Betonplatte gelegt und hier fixiert, und zwar innerhalb jenes Bereiches, der von der Schalung für die zu errichtende Mauer begrenzt ist. Die beiden Enden des Schlauches werden nach außen geführt. Ist der Beton für die Mauer in die Schalung eingebracht und ist er in der Folge ausgehärtet, so wird in den Schlauch eine Injektionsflüssigkeit eingepresst, die die zwischen Platte und Mauer befindlichen Fugen dichtend füllt. Alle diese Dichtungen sind relativ aufwendig gebaut.

Bekannt sind ferner Dichtungsmaterialien aus Kunststoffmassen (DE-OS 42 26 198 und DE-OS 42 26 385), die beim Kontakt mit Wasser aufquellen und die zur Fugenabdichtung oder auch zum Ausgleich von Dimensionsänderungen im Hoch-, Tief- und Ingenieurbau oder in anderen technischen Bereichen eingesetzt werden. Aus diesem Material werden Streifen mit beispielsweise rechteckigem Querschnitt gefertigt. Bei der Errichtung eines Mauerwerkes, wie vorstehend beschrieben, werden solche Streifen auf die Betonplatte aufgelegt und fixiert, und zwar innerhalb der Schalung, die für die zu errichtende Mauer dient. Wird ein solcher Dichtstreifen eventuell bei regennassem Wetter verlegt, so quillt er auf, bevor der Beton für die Mauer in die Schalung eingebracht werden kann. Erreicht er dabei sein maximales Volumen, so ist seine Dichtfähigkeit in der Folge in Frage gestellt. Diese Dichtung ist nach Fertigstellung der Mauer nicht mehr zugänglich.

Der Vollständigkeit halber sei auch noch die Dichtung zum Abdichten von gegeneinander gepressten Stirnwänden von Betonfertigteilen nach der DE-OS 35 09 845 erwähnt. Das hier verwendete Gummiprofil hat einen dreieck- oder kreissegmentförmigen Querschnitt. Damit sollen Spalten zwischen Betonfertigteilen abgedichtet werden, die 30 bis 90 % der Höhe des Gummiprofiles aufweisen. Die CH-PS 542 965 beschreibt ein Dichtungsprofil aus einem elastischen Profilteil und einem den elastischen Profilteil zeitweise vorgespannt haltenden starren Profilteil, der mit der Schalung zu verbinden ist. Nach dem Einbringen und nach dem Aushärten des Betons wird die Schalung mit dem daran befestigten starren Profilteil entfernt, wodurch sich der elastische Profilteil entspannen kann. Dichtungen dieser Art sind für den Einsatz bei Arbeitsfugen nicht zweckmäßig und auch nicht geeignet.

Fugenkammer-Injektions-Systeme nach dem Oberbegriff des Anspruchs 1 sind in DE 42 17 711 A1 und DE 197 55 603 A1 offenbart.

Die Aufgabe der Erfindung besteht darin, eine wiederverwendbare quellvliesbeschichtete Schutzvorrichtung gegen Wasserfortleitung mit einem wirtschaftlichen Fugenkammer-/Beton-Riss-Injektions-System gemäß der im Oberbegriff des Anspruchs 1 genannten Art zu schaffen.

Die Aufgabe wird erfindungsgemäß dadurch gelöst, dass eine Injektionsmittel-Zuführeinrichtung vorgesehen ist, welche ausgebildet ist, Injektionsmittel in den Grenzbereich einzuleiten, und
dass die Injektionsmittel-Zuführeinrichtung eine Längsachse aufweist, mit welcher sich die Injektionsmittel-Zuführeinrichtung entlang mindestens einer Längsseite des Formkörpers erstreckt und mindestens eine Austrittsöffnung aufweist, welche in etwa quer zu einer Längsrichtung der Injektionsmittel-Zuführeinrichtung für einen Austritt von Injektionsmittel aus einem innenliegenden Bereich innerhalb der Injektionsmittel-Zuführeinrichtung nach außen, ausgebildet ist.

Das erfindungsgemäße Flachschlauch-Abdichtkissen kann insbesondere ein vorzugsweise reißfester Schlauch sein, welcher an seinen Enden verschlossen sein kann. Besonders bevorzugt ist das Flachschlauch-Abdichtkissen aufblasbar ausgebildet, und/oder es kann eine längliche Form aufweisen, mit welcher es entlang einer Fuge oder einem Riss vorsehbar sein kann. Bei einem Tunnel beispielsweise kann ein Riss in der Decke durch das Abdichtkissen nach unten hin verschlossen werden, und das Injektionsmittel kann oberhalb des Abdichtkissens in den Riss oder die Fuge eingepresst werden. Das Abdichtkissen kann hierbei dem Herausfließen der Injektionsflüssigkeit aus dem Riss vorbeugen.

Die Injektionsmittel-Zuführeinrichtung kann parallel zu dem Abdichtkissen vorgesehen und/oder mit diesem verbunden sein. Die Verbindung zwischen Zuführeinrichtung und Abdichtkissen kann beispielsweise über Klebeelemente, Klebeflächen oder eine Schweißverbindung gebildet sein, wobei die Zuführeinrichtung entlang einer Außenseite des Abdichtkissens mit diesem verbunden sein kann. Vorzugsweise können die beiden Elemente längs zueinander ausgerichtet sein und/ oder entlang der Ausrichtungsrichtung miteinander kontaktieren. Grundsätzlich kann jedes Verbindungsmittel vorgesehen sein, welches die Zuführeinrichtung ortsfest am Abdichtkissen vorsieht. Die Zuführeinrichtung kann insbesondere dann mit dem Abdichtkissen verbunden sein, wenn die beiden Elemente gemeinsam in die Fuge, den Riss oder Ähnliches eingeführt werden. Sollte zuerst das Abdichtkissen und danach die Zuführeinrichtung für Injektionsmittel in die Fuge oder ähnliches eingebracht werden, kann die Zuführeinrichtung, aufgrund von einem stabförmigen Führungselement womit sie verbunden ist, entlang einer Außenkannte des, vorzugsweise parallel, zum bereits in der Fuge vorgesehenen Abdichtkissens vorgesehen werden. Das vorzugsweise länglich ausgebildete Abdichtkissen ist vorzugsweise entlang einer Außenkante, einer Fuge oder eines Risses vorsehbar, jedoch innerhalb der Fuge, des Risses oder Ähnlichem.

Besonders bevorzugt ist das Abdichtkissen hierbei länglich ausgebildet, so dass es entlang des Risses vorsehbar ist.

Es ist vorgesehen, dass eine Injektionsmittel-Zuführeinrichtung vorgesehen ist, welche ausgebildet ist, Injektionsmittel in den Grenzbereich einzuleiten, wobei die Injektionsmittel-Zuführeinrichtung mit dem Fugenkammer-Abdichtkissen verbindbar ausgebildet ist, dass sich die Injektionsmittel-Zuführeinrichtung zumindest teilweise entlang mindestens einer Längsseite des Formkörpers erstreckt und mindestens eine Austrittsöffnung aufweist, welche in etwa quer zu einer Längsrichtung des Formkörpers für einen Austritt von Injektionsmittel aus einem innenliegenden Bereich innerhalb der Injektionsmittel-Zuführeinrichtung nach außen ausgebildet ist, und
dass zumindest teilweise entlang der Längsrichtung des Formkörpers ein stabförmiges Führungselement vorgesehen ist, welches der Injektionsmittel-Zuführeinrichtung und/oder dem Formkörper zum Einführen desselbigen in den Grenzbereich zustellbar ist.

Das erfindungsgemäße Verfahren sieht es vor, dass dem erfindungsgemäßen Formkörper in dem Grenzbereich zumindest teilweise entlang der Längsrichtung desselbigen ein stabförmiges Führungselement mit einer Injektionsmittel-Zuführeinrichtung zugestellt wird, und dass zur Stabilisierung des Grenzbereichs Injektionsmittel durch die zugestellte Injektionsmittel-Zuführeinrichtung in den Grenzbereich eingeleitet wird.

Ein Formkörper kann grundsätzlich jedes Element sein, welches volumenveränderlich ausgebildet ist und nach einem Einführen in einen Grenzbereich zwischen Bauelementen oder sonstige für Risse anfällige Bauten, welche vorzugsweise Beton aufweisen, in seinem Volumen veränderbar, vorzugsweise vergrößerbar, ist. Besonders bevorzugt weist der Formkörper ein Fugenkammer-Abdichtkissen auf. Zweckmäßigerweise ist der Formkörper ein Fugenkammer-Abdichtkissen.

Vorzugsweise ist es vorgesehen, dass die Injektionsmittel-Zuführeinrichtung als zylindrischer Hohlkörper ausgebildet ist.

Besonders bevorzugt ist es nach einer Weiterbildung der Erfindung, dass die Injektionsmittel-Zuführeinrichtung rohrförmig ausgebildet ist.

Zweckmäßigerweise kann es vorgesehen sein, dass die Injektionsmittel-Zuführeinrichtung als Schlauch ausgebildet ist.

Vorzugsweise ist es vorgesehen, dass die Injektionsmittel-Zuführeinrichtung bauseitig an dem Fugenkammer-Abdichtkissen angeordnet ist.

Eine bevorzugte Weiterbildung der Erfindung kann darin bestehen, dass die Austrittsöffnungen in etwa gleichmäßig, zumindest über den Teil der Injektionsmittel-Zuführeinrichtung, verteilt sind.

Vorzugsweise ist es vorgesehen, dass die Injektionsmittel-Zuführeinrichtung modifiziert ist, wobei die Austrittsöffnungen im Abstand von mindestens 50 - 100 cm druckwasserdicht verschlossen, alle 10 - 30 cm geöffnet und endseitig verschlossen sind.

Eine bevorzugte Weiterbildung der Erfindung kann darin bestehen, dass die Injektionsmittel-Zuführeinrichtung Innenriefungen zur Verbesserung der Wasserfortleitung mit sehr geringen Reibungswerten / geringem Strömungswiderstand aufweist.

Nach einer Weiterbildung der Erfindung ist es vorgesehen, dass in zumindest einem Endseitenbereich des Formkörpers, insbesondere des Fugenkammer-Abdichtkissens, zumindest ein Begrenzungselement angeordnet ist, welches insbesondere in Form mindestens eines Injektionsmittel-Sperrstopfens und/oder mindestens eines Quellvlies-Injektions-Fächers ausgebildet ist, wobei das Begrenzungselement ausgebildet ist, einem Austritt an Injektionsmittel aus dem Grenzbereich entgegenzuwirken.

Vorzugsweise ist es vorgesehen, dass der Injektionsmittel-Sperrstopfen ein 1-Kammer-Abdichtsystem, ein Reifendruckventilende und eine Ventilverlängerung aufweist und dass auf dem 1-Kammer-Abdichtsystem, dem Reifendruckventilende und/oder der Ventilverlängerung beidseitig Quellvlies-Dicht-band 480 g/m² vorgesehen ist.

Besonders bevorzugt ist es, dass der Quellvlies-Injektionsfächer mehrere Lagen Quellvlies-Dichtbänder aufweist, welche insbesondere bis zu 50 cm Breite und bis zu 50 cm Länge, vorzugsweise mindestens 480 g/m² schwer und/oder besonders bevorzugt mit einer Gesamtdicke bis etwa 15 cm ausgebildet sind und dass der Quellvlies-Injektionsfächer mindestens einen Druckschlauch im Zentrum aufweist.

Eine Weiterbildung der Erfindung besteht darin, dass die Injektionsmittel-Zuführeinrichtung an dem Formkörper, insbesondere dem Fugenkammer-Abdichtkissen, mittels mindestens eines adhäsiven Elements, insbesondere eines Kunststoffgitters (5a) mit mindestens einer Klebefläche, und/oder mittels eines Haken-Quellvlies-Dichtbands angeordnet ist.

Eine zweckmäßige Weiterbildung der Erfindung sieht vor, dass das stabförmige Führungselement als Glasfaserverbundstab mit einem Mindestdurchmesser von 3 mm und/oder mit einer mindestens 0,5 mm dicken Kunststoffumhüllung ausgebildet ist.

Die abdichtende Wirkung wird durch mindestens drei Funktionen erreicht:
Die erste abdichtende Funktion weist ein Abdichtkissen mit Ventil auf, welches unter Druck das Quellvliesdichtband und/oder Abdichtsterne in die Zwischenräume presst.

Die zweite abdichtende Funktion kommt erst zum Tragen, wenn Wasser oder Chemikaliengemische pH₂, pH₁₂ und/oder ca. 80 % Benzin, Diesel, Kerosin oder Paraffinölgemisch das Quellvlies aktivieren. Bei Wassereintritt quillt das im PP-Vlies eingebettete Polymer an den nicht verpressten Abdichtstellen auf und schafft durch seine extrem dichte, gelförmige, in das PP-Vlies eingebettete Dichtschicht den Schutz gegen Wasserfortleitung während des Wassereintrittes. Nach Trocknung der Gelschicht kann ein Überdruck bei Wärme von ≥ 0,3 bar durch das Quellvlies entweichen, bei neuem Wassereintritt quillt das Polymer wieder zuverlässig auf.

Die dritte abdichtende Funktion kommt dann zum Tragen, wenn das im Oberbegriff des Anspruches 1 genannte Fugen-Injektions-Mikrokabelrohr und das Zubehör installiert und die Fugenkammer-/Betonrisse mit Injektionsmittel zuverlässig abgedichtet sind.

Die Vorrichtung zum nachträglichen Stabilisieren von wasserdurchlässigen Fugen mit Betonabdeckungen mit Wechselwirkung in Gewerken soll universell für ein breites Anwendungsspektrum geeignet sein und mittels hoher Kerbzäh-, Berstdruck-, Chemikalien- und Wasserdruckbeständigkeit mit einem geringen Eigengewicht ab 850 g/m² die Anforderung erfüllen, mechanisch einen wirksamen elastischen Flächenanpress- und/oder Wassersperrdruck aufzubringen.

Des Weiteren sollen in der ersten Funktion mit der aufblasbaren, von außen quellvliesbeschichteten bis 50 m langen Vorrichtung Dehnfugen in Breiten von 2 cm bis 40 cm in einer Rekordzeit von etwa 10 min/m und in der zweiten Funktion mit der Vergelung von einer gut zugänglichen Stelle aus ohne Injektionsbohrungen (Bauwerkschädigungen), ohne besondere langzeitige Verkehrswegesperrung und ohne Verunreinigung zuverlässig und wirtschaftlich abgedichtet werden.

In der dritten Funktion sollen temporär Personen und Sachschäden durch Wasserdurchdringung und Fortleitung mit Folgen von Eiszapfenbildung und Glättebildung an der Bausubstanz zuverlässig vermieden werden.

Die bekanntesten Dehnfugenabdichtsysteme, nämlich
- Fugenbänder aus Gummi oder Bitumen,
- Fugenbleche,
- quellfähige Fugeneinlagen aus Gummi,
- Injektionsschlauch,
- Injektionsverpressungen,
- PUR-Gel Injektionsverpressungen
haben die bekannten Nachteile, dass die Abdichtungen unter Betriebsbedingungen, wie Setzungen, Scherungen und Dehnungen, im Temperaturbereich von -30° C bis +60° C unbeständig sind.

Ein weiterer Nachteil bei den Injektionsverpressungen ist ein sehr hoher Arbeitsaufwand für Injektionsbohrungen, die vor der Injektionsverpressung angebracht werden müssen, wodurch die Wirtschaftlichkeit des Systems sehr beeinträchtigt wird.

Die vorteilhaften, endgültigen, dem jeweiligen Anwendungsbereich entsprechenden Modifikationen des vorgenannten Grundbauteils zeigen die nachfolgenden Beschreibungen.

Bei Verwendung als Wassersperrschutzvorrichtung zum wasserdichten Verschließen von Dehnfugen und/oder Bewegungsfugen ist das mit Luft befüllbare Abdichtsystem vorzugsweise vollflächig mit einem wasserquellenden Quellvlies-Dichtband umschlossen, um eine völlige Wassersperre zu den Fugenflanken zu erzielen.

Das Flachschlauchkissen wird für eine gleichmäßige und/oder wechselnde Fugenbreite je nach Typ, zum Beispiel 2 cm bis 8 cm, 2 cm bis 17 cm oder 2 cm bis 300 cm, längsförmig über Fugenversatzstellen, Bögen und/oder Ecken gelegt und bis zur Druckfüllung mit PE- (oder gleichwertigen) Rundschnurabschnitten gesichert.

Die Befüllung des Flachschlauchkissens erfolgt über ein metallenes Ventil, welches mit einer in das Flachschlauchkissen eingeschweißten Verlängerung verbunden ist. Beim Aufpumpen des Flachschlauchkissens mit Luft werden die Quellvliesdichtbänder in die Zwischenräume von Fugenkammern gepresst.

Die Demontage der wiederverwendbaren Vorrichtungen ist durch Evakuierung mittels Vakuumpumpe oder Ausbauen des Ventileinsatzes einfach möglich.

Zum Abdichten von Fugen in Längen von bis zu 23 m und mehr werden ein zweites und weitere Abdichtkissen zu etwa 0,25 m bis 1 m mit dem ersten Abdichtkissen überlappend in die Fuge eingelegt, so dass Dichtigkeit an der Überlappung erzielt wird.

Die Füllung der Flachschlauchkissen ist möglich, indem zuerst das längste Abdichtkissen und anschließend das kürzeste Abdichtkissen bis zum Soll-Fülldruck befüllt werden.

Zum Abdichten von Fugen in Bogenbrücken werden Abdichtkissen in Längen des Bogenradius eingesetzt. Alle Abdichtkissen werden jeweils an den Enden deckungsgleich und etwa 0,25 m überlappend in die Fugen eingelegt und mit einer PE-Rundschnur bis zur Druckfüllung gesichert.

Die Aufgaben der Erfindung eines Fugen-Injektions-Mikrokabelrohr-Systems sind, in einer Neuentwicklung eines Fugen-Injektions-Mikrokabelrohrs mit geringen Injektionsmittel-Reibungskoeffizienten die Mikrokabelrohr-Austrittsstelle so zu verschließen, dass eine Einleitung und Fortleitung des Injektionsmittels kontrolliert von einer oder beiden Seiten bis über 26 m in Fugenkammern sichergestellt werden kann;
- dass das neuentwickelte Fugen-Injektions-Mikrokabelrohr-System mit einem Glasfaserverbundstab verbunden, nachträglich von einer gut zugänglichen Seite ohne Verkehrswegesperrungen in Fugenkammern bis 26 m eingeschoben werden kann;
- dass das neuentwickelte Fugen-Injektions-Mikrokabelrohr-System, insbesondere die Injektionsmittel-Zuführeinrichtung, bauseitig oder werkseitig fest mit dem Flachschlauch-Abdichtkissen verbunden werden kann;
- dass durch eine Weiterentwicklung eine kontrollierte Fugenkammer-Injektionsmittel-Verpressung erfolgen kann und in einer Weiterentwicklung die Schlauchaustrittsstelle so zu verschließen ist, dass eine Einleitung und Fortleitung des Injektionsmittels kontrolliert bis 26 m in Fugenkammern sichergestellt werden kann;
- dass mit einem Quellvlies-Injektionsfächer-System Injektionsmittel in mit Flachschlauch-Abdichtkissen belegte Fugenkammern eingepresst, nachinjiziert, entlüftet oder als Füllstandanzeige ausgerüstet sein kann.

Nach einer bevorzugten Weiterbildung der Erfindung ist es vorgesehen, dass zumindest teilweise entlang der Längsrichtung des Formkörpers ein stabförmiges Führungselement (2b) mit der Injektionsmittel-Zuführeinrichtung (1a) verbunden ist.

Besonders bevorzugt handelt es sich nach einer Weiterbildung der Erfindung um ein Fugenkammer-Injektions-System zum nachträglichen Stabilisieren eines Grenzbereichs zwischen Bauelementen, insbesondere einer wasserdurchlässigen Fugenkammer oder eines wasserdurchlässigen Betonübergangs, mit mindestens einem Fugenkammer-Abdichtkissen (4), welches mit einem veränderbaren Volumen gebildet ist, wobei das Fugenkammer-Abdichtkissen zumindest teilweise entlang des zu stabilisierenden Grenzbereichs vorsehbar ist, wobei eine Injektionsmittel-Zuführeinrichtung vorgesehen ist, welche ausgebildet ist, Injektionsmittel in den Grenzbereich einzuleiten, wobei die Injektionsmittel-Zuführeinrichtung mit dem Fugenkammer-Abdichtkissen verbindbar ausgebildet ist, wobei sich die Injektionsmittel-Zuführeinrichtung zumindest teilweise entlang mindestens einer Längsseite des Fugenkammer-Abdichtkissens erstreckt und Austrittsöffnungen aufweist, welche in etwa quer zu einer Längsrichtung der Injektionsmittel-Zuführeinrichtung für einen Austritt von Injektionsmittel aus einem innenliegenden Bereich innerhalb der Injektionsmittel-Zuführeinrichtung nach außen ausgebildet sind, und wobei zumindest teilweise entlang der Längsrichtung des Fugenkammer-Abdichtkissens ein stabförmiges Führungselement vorgesehen ist, welches der Injektionsmittel-Zuführeinrichtung und/oder dem Fugenkammer-Abdichtkissen zum Einführen desselbigen in den Grenzbereich zustellbar ist.

Erfindungsgemäß ist ein Verfahren zum nachträglichen Stabilisieren eines Grenzbereichs zwischen Bauelementen, insbesondere einer wasserdurchlässigen Fugenkammer oder eines wasserdurchlässigen Betonübergangs, vorzugsweise unter Verwendung eines Fugenkammer-Injektions-Systems nach einem der Ansprüche 1 bis 13 vorgesehen, bei welchem dem Formkörper in dem Grenzbereich zumindest teilweise entlang der Längsrichtung desselbigen ein stabförmiges Führungselement mit einer Injektionsmittel-Zuführeinrichtung zugestellt wird und zur Stabilisierung des Grenzbereichs Injektionsmittel durch die zugestellte Injektionsmittel-Zuführeinrichtung in den Grenzbereich eingeleitet wird.

Vorzugsweise handelt es sich um ein Verfahren zum nachträglichen Stabilisieren eines Grenzbereichs zwischen Bauelementen, insbesondere einer wasserdurchlässigen Fugenkammer oder eines wasserdurchlässigen Betonübergangs, vorzugsweise unter Verwendung eines Fugenkammer-Injektions-Systems nach einem der Ansprüche 1 bis 13, bei welchem eine Injektionsmittel-Zuführeinrichtung entlang einer Längsrichtung eines Fugenkammer-Abdichtkissens angeordnet wird, wobei zumindest teilweise entlang der Längsrichtung des Fugenkammer-Abdichtkissens ein stabförmiges Führungselement vorgesehen wird, welches der Injektionsmittel-Zuführeinrichtung und/oder dem Fugenkammer-Abdichtkissen zum Einführen desselbigen in den Grenzbereich zugestellt wird, und wobei zur Stabilisierung des Grenzbereichs Injektionsmittel durch die Injektionsmittel-Zuführeinrichtung (1a) in den Grenzbereich eingeleitet wird.

Die Erfindung wird nun anhand von Ausführungsbeispielen näher erläutert. Es zeigen:
- Fig. 1: eine perspektivische Ansicht eines Fugen-Injektions-Mikrokabelrohr-Systems mit teilgeöffneten Injektionsmittel-Austrittsstellen nach der Mikrokabelrohr-Produktion durch Bohrungen,
- Fig. 2: einen Querschnitt/eine perspektivische Ansicht eines Einschiebe-Fugen-Injektions-Mikrokabelrohrs mit teilgeöffneten Injektionsmittel-Austrittsstellen der Fig. 1 durch Bohrungen,
- Fig. 3: eine perspektivische Ansicht eines Fugenkammer-Abdichtkissens, der Patentanmeldung EP 15 154 7007 und PCT/EP 2016 052784, beidseitig mit Quellvlies-Dichtband beschichtet,
- Fig. 4: eine perspektivische Ansicht der Fig. 1 und 3 mit bauseitiger Befestigung des teilgeschlossenen Fugen-Injektions-Mikrokabelrohr-Systems der Fig. 1 mittels Haken-Quellvlies-Dichtband an der Abdichtkissen-Quellvlies-Beschichtung der Fig. 3,
- Fig. 5: eine perspektivische Ansicht eines 1-Kammer-Injektionsmittel-Sperrstopfens, mit Quellvlies-Dichtband beschichtet,
- Fig. 6: eine perspektivische Ansicht eines Quellvlies-Injektionsfächers,
- Fig. 7: eine perspektivische Anwendungsansicht der Fig. 1, 2, 3, 5 und 6 einer Vorrichtung zum nachträglichen Einbau eines Einschiebe-Fugen-Injektions-Mikrokabelrohrs der Fig. 2 in mit Abdichtkissen belegte Fig. 3 mit durch Betonrisse wasserdurchlässige Fugenkammern und Betonabdeckung und
- Fig. 8: eine perspektivische Anwendungsansicht der Fig. 1, 4, 5, 6 und 7 mit Einbauvorrichtung eines Abdichtkissens mit integriertem Fugen-Injektions-Mikrokabelrohr der Fig. 4.

Die Fig. 1 zeigt die Vorrichtung eines Fugen-Injektions-Mikrokabelrohrs (1), bestehend aus einem PE-MD-Mikrokabelrohr 10 x 1,0 mm (1a) mit Bohrungen, dessen Injektionsmittel-Austrittsstellen (1c) nach der Mikrokabelrohr-Produktion mindestens alle 50 - 100 cm geschlossen (1c) und etwa alle 10 - 20 cm geöffnet (1d) sind.

Die Fig. 2 zeigt ein der Fig. 1 ähnliches Fugen-Injektions-Mikrokabelrohr (1a), verbunden mit einem Glasfaserverbundstab (2b) zur Verwendung für das nachträgliche Einschieben in die mit Abdichtkissen (3) belegte Fugenkammer (7).

Die Fig. 3 zeigt die Patentanmeldung DPMA Nr. 10 2016 112 083.9, EPA Nr. 16 177 469.0 "Abdichtung gegen Wasserfortleitung", bestehend aus einem beidseitig außen mit Quellvlies-Dichtband (3a) beschichteten Flachschlauchkissen (3) mit einem Druckluftventil (3b), welches mit einer metallenen, kunststoffbeschichteten Ventilverlängerung (3b) verbunden ist, die sich an einer der 150 mm bis 23 m langen Längsseite oder an den 10 cm - 60 cm großen Stirn- bzw. Breitseiten des Flachschlauchkissens befindet und die bei einlagiger Anwendung zur optimalen Druckverteilung dient.

Bei längsförmigen oder bogenförmigen Fugenkammern sind Anwendungen bis über 100 m mit der Ausbildung möglich, dass das Flachschlauchkissen (3) oder mehrere Flachschlauchkissen (3) vorteilhaft versetzt bzw. übereinander eingebracht sein können.

Durch Befüllen der Flachschlauchkissen (3) mit gasförmigen Füllmedien über das Druckluftventil (3b) werden die Hohlräume (7) ausgefüllt.

Nach Evakuierung der Befüllung über das Reifenventil (3b) aus dem Flachschlauchkissen (3) sind eine Demontage für Inspektionsarbeiten und das Wiederverwenden des Flachschlauchkissens (3) möglich.

Die Fig. 4 zeigt eine perspektivische Ansicht der Fig. 1 und 3 mit bauseitiger Befestigung des teilgeschlossenen Fugen-Injektions-Mikrokabelrohr-Systems der Fig. 1 (1a) mittels eines Haken-Quellvlies-Dichtbandes (4c) an der Abdichtkissen (3)-Quellvlies-Beschichtung (3a).

Die Fig. 5 zeigt eine perspektivische Ansicht eines 1-Kammer-Sperrstopfens (5), bestehend aus einem modifizierten Abdichtkissen (3) mit mindestens einer Längsseite (3d), die nicht aufblasbar ist, und einer Reifenventilverlängerung (3b), die beidseitig (3b, 5) mit 480 g/m² Quellvlies-Dichtband (3a) ausgerüstet ist.

Die Fig. 6 zeigt eine perspektivische Ansicht eines Fugen-Injektionsfächers (6) mit mindestens einem Druckschlauch (6a), Außen-Ø 8 - 10 mm, im Zentrum, der in mindestens zwei Lagen selbstklebende 480 g/m² Quellvlies-Dichtbänder (3a) eingebettet sein kann und die Einfüllungsstelle (6b) für das Injektionsmittel durch Kegelkopfnippel (6c) oder Ventil ausgerüstet sein kann.

Die Fig. 7 zeigt eine perspektivische Anwendungsansicht der Fig. 1, 2, 3, 5 und 6 eines Fugenkammer-Riss-Injektionsabdichtungs-Systems zur nachträglichen Riss-Injektion mittels eines Einschiebe-Fugen-Injektions-Mikrokabelrohrs (2), bestehend aus einem werkseitig vormontierten, beidseitig mit 480 g/m² Quellvlies-Dichtband (3a) beschichteten Fugenkammer-Abdichtkissen (3) mit mindestens einem Abdichtkissenende (3d) um 180° umgebogen, wobei ohne Verkehrswegesperrung über dem Abdichtkissen (3) ein von der Seite aus eingeschobenes Einschiebe-Fugen-Injektions-Mikrokabelrohr (2), ein im Zwischenraum (3d) eingelegter 1-Kammer-Sperrstopfen (5) und zwischen Abdichtkissen (3) und Fugenkammerflanke (7) mindestens ein Fugen-Injektionsfächer (6) bündig mit der Abdichtkissen-Unterseite (3) eingebaut werden können.

Die Fig. 8 zeigt eine ähnliche perspektivische Anwendungsansicht einer Fugenkammer-Riss-Injektionsabdichtung der Fig. 1, 3, 4, 5, 6 und 7 mit einem am Abdichtkissen (3) integrierten (4) Fugen-Injektions-Mikrokabelrohr (1, 1a, 1b, 2, 4).

Vorzugsweise ist ein Fugenkammer-Injektions-Mikrokabelrohr-System FIJ-MKR zum nachträglichen Stabilisieren von wasserdurchlässigen Fugenkammern (7, 7a) und Betonübergängen vorgesehen, wobei ein Fugenkammer-Abdichtkissen (3) mit einem bauseitig angebrachten modifizierten Mikrokabelrohr FIJ-MKR (1a, 4)und einem Einschiebe-Fugen-Injektions-Mittelkabelrohr E-FIJ-MKR (2) fest verbunden werden kann und mit einem Glasfaserverbundstab (2b) nachträglich über eine mit Abdichtkissen (3) belegte Fugenkammer (7, 7a) eingeschoben werden kann, wobei mindestens ein Injektionsmittel-Sperrstopfen (5) und/oder mindestens ein Quellvlies-Injektionsfächer QV-FIJS (6) in der Fugenkammer (7, 7a) vorgesehen werden können.

Besonders bevorzugt kann das Fugenkammer-Injektions-Mikrokabelrohr FIJ-MKR (1a) bauseitig an der nicht aufgeblasenen Abdichtkissen-Flachseite (3c) an der Quellvlies-Abdichtung mittels Haken-Quellvlies-Dichtbands H-QV-DB befestigt sein, wobei die Verpressmittel-Austrittsstellen (1b, 1c) (Injektionsmittel) im Abstand von mindestens 50 - 100 cm druckwasserdicht verschlossen (1b), alle 10 - 30 cm geöffnet (1c) und am Mikrokabelrohrende verschlossen (6c) sein können.

Nach einer weiteren Variante des erfindungsgemäßen Fugen-Injektions-Mikrokabelrohrs FIJ-MKR (1a) kann parallel längslaufend ein Glasfaserverbundstab (2b) angeordnet werden, und am Einschiebe-Mikrokabelrohr (2) können fortlaufend alle Verpressmittel-Austrittstellen (1b, 1c) im Abstand von mindestens 50 - 100 cm druckwasserdicht verschlossen sein, alle 10 - 30 cm durch anwendungsspezifische Bohrungen geöffnet (1c) und am Mikrokabelrohrende (6c) geschlossen sein. Besonders bevorzugt weist das Fugen-Injektions-Mikrokabelrohr FIJ-MKR (1a) Mikrokabelrohr-Austrittsstellen (1a) auf, welche mittels Durchbohrungen (1c) des Mikrokabelrohres (1a) verschlossen hergestellt werden.

Weiterhin können am Fugen-Injektions-Mikrokabelrohr FIJ-MKR (1a) die Mikrokabelrohr-Austrittsstellen (1a) fortlaufend im Abstand von mindestens 50 - 100 cm druckwasserdicht verschlossen (1c), alle 10 - 30 cm geöffnet (1c) und/oder am Mikrokabelrohrende (6c) verschlossen sein.

Nach einer Variante der Erfindung kann das Fugen-Injektions-Mikrokabelrohr FIJ-MKR (1a) als Rauspeed ausgebildet sein, und eine längslaufende Innenriefung zur Verbesserung der Wasserfortleitung mit sehr geringen Reibungswerten kann Strömungswiderstand aufweisen, wobei anwendungsspezifisch Injektionsmittel-Austrittsstellen (1c) in Abständen, Bohrungsgröße und -menge werkseitig ausgestattet werden können.

Der erfindungsgemäße Einschiebe-Glasfaserverbundstab (GFK/FRP) (2b) (stabförmiges Führungselement) kann ohne Schnittstelle einen Mindestdurchmesser von 3 mm aufweisen und mit einer mindestens 0,5 mm dicken Kunststoffumhüllung versehen sein.

Der erfindungsgemäße Injektionsmittel-Sperrstopfen (1KS-QADK/V) (5) kann ein 1-Kammer-Abdichtsystem (3, 5) aufweisen, welches beidseitig Quellvlies-Dichtband 480 g/m² (3a) aufweist. Weiterhin sind das Reifendruckventilende und/oder die Ventilverlängerung (3b) am Injektionsmittel-Sperrstopfen beidseitig mit Quellvlies-Dichtband 480 g/m² (3a) beschichtet.

Der erfindungsgemäße Quellvlies-Injektionsfächer kann mehrere Lagen von bis zu 50 cm breiten und 50 cm langen und mindestens 480 g/m² schweren Quellvlies-Dichtbändern (3a) mit einer Gesamtdicke bis etwa 15 cm aufweisen, wobei mindestens ein Druckschlauch (6a) im Zentrum angeordnet ist.

**Bezugszeichenliste**

| | **Nr.** | **Nummernliste** |
|---|---|---|
| **Fig. 1** | 1 | **Fugen-Injektions-Mikrokabelrohr Typ FIJ-MKR/** |
| | 1a | nach der Mikrokabelrohr (MKR)-Produktion modifiziert |
| | 1b | Austrittsstellen geschlossen |
| | 1c | MKR-Austrittsstellen geöffnet durch Bohrung |
| | | |
| **Fig. 2** | 2 | **Einschiebe-Fugen-Injektions-Mikrokabelrohr Typ E-FIJ-MKR** |
| | 1 | Fugen-Injektions-Mikrokabelrohr FIJ-MKR |
| | 1c | MKR-Austrittsstellen geöffnet durch Bohrung |
| | 2a | werkseitig mit PE umhüllt |
| | 2b | GFK-Einschiebestab |
| | | |
| **Fig. 3** | 3 | Fugenkammer Abdichtkissen, vorzugsweise Typ QADK/V |
| | 3a | beidseitig beschichtet mit 480 g/m² Quellvlies-Dichtband |
| | 3b | Reifenventilverlängerung |
| | 3c | Abdichtkissen - Flachseite |
| | | |
| **Fig. 4** | 4 | Fugenkammer-Abdichtkissen mit bauseitig integriertem Fugen-Injektions-Mikrokabelrohr Typ FIJ-MKR |
| | 1 | Fugen-Injektions-Mikrokabelrohr FIJ-MKR |
| | 1c | MKR-Austrittsstellen geöffnet durch Bohrung |
| | 3 | Fugenkammer Abdichtkissen, vorzugsweise Typ QADK/V |
| | 3c | Abdichtkissen - Flachseite |
| | 4a | Haken-Quellvlies-Dichtband H-QV-DB |
| | | |
| **Fig. 5** | 5 | 1-Kammer-Sperrstopfen Typ 1KS-QADK/V |
| | 3 | 1-Kammer Abdichtkissen |
| | 3a | beidseitig beschichtet mit 480 g/m2 Quellvlies-Dichtband |
| | 3b | Reifenventilverlängerung |
| | 3d | mindestens eine Längsseite nicht aufblasbar |
| | | |
| **Fig. 6** | 6 | **Fugen-Injektionsfächer Typ QV-FIJS** |
| | 3a | selbstklebende 480 g/m² Quellvlies-Dichtbänder |
| | 6a | Druckschlauch Ø ≤ 8 mm |
| | 6b | Einfüllstelle |
| | 6c | Kegelkopfnippel |
| | | |
| **Fig. 7** | | **Anwendungsansicht Fugenkammer: Riss-Injektion mittels Einschiebe-Fugen-Injektions-Mikrokabelrohr Typ E-FIJ-MKR** |
| | 2 | Einschiebe-Fugen-Injektions-Mikrokabelrohr E-FIJ-MKR |
| | 3 | Fugenkammer-Abdichtkissen QADK/V |
| | 3a | beidseitig beschichtet mit 480 g/m² Quellvlies-Dichtband |
| | 3b | Reifenventilverlängerung |
| | 3d | Abdichtkissen um 180° umgebogen |
| | 5 | 1KS-QADK/V - 1-Kammer-Sperrstopfen |
| | 6 | QV-FIJS - Fugen-Injektionsfächer |
| | 7 | Fugenkammer |
| | 7a | Betonrisse |
| | | |
| **Fig. 8** | | **Anwendungsansicht Fugenkammer: Riss-Injektionsabdichtung mit bauseitig integriertem FIJ-MKR** |
| | 3a | beidseitig beschichtet mit 480 g/m² Quellvlies-Dichtband |
| | 3b | Reifenventilverlängerung |
| | 4 | FIJ-MKR bauseits am Abdichtkissen QADK/V mit H-QV-DB befestigt |
| | 4a | Haken-Quellvlies-Dichtband H-QV-DB |
| | 5 | 1 KS-QADK/V - 1-Kammer-Sperrstopfen |
| | 6 | QV-FIJS - Fugen-Injektionsfächer |
| | 7 | Fugenkammer |
| | 7a | Betonrisse |

## Patentansprüche

1. Fugenkammer-Injektions-System zum nachträglichen Stabilisieren eines Grenzbereichs zwischen Bauelementen, insbesondere einer wasserdurchlässigen Fugenkammer oder eines wasserdurchlässigen Betonübergangs, mit mindestens einem volumenveränderlichen, vorzugsweise aufblasbaren, Formkörper, insbesondere einem Fugenkammer-Abdichtkissen (3), wobei der Formkörper entlang des zu stabilisierenden Grenzbereichs vorsehbar ist, wobei eine Injektionsmittel-Zuführeinrichtung (1a) vorgesehen ist, welche ausgebildet ist, Injektionsmittel in den Grenzbereich einzuleiten, und wobei die Injektionsmittel-Zuführeinrichtung (1a) eine Längsachse aufweist, mit welcher sich die Injektionsmittel-Zuführeinrichtung (1a) entlang mindestens einer Längsseite des Formkörpers erstreckt und mindestens eine Austrittsöffnung (1c) aufweist, welche in etwa quer zu einer Längsrichtung der Injektionsmittel-Zuführeinrichtung (1a) für einen Austritt von Injektionsmittel aus einem innenliegenden Bereich innerhalb der Injektionsmittel-Zuführeinrichtung (1a) nach außen ausgebildet ist, **dadurch gekennzeichnet, dass** entlang der Längsrichtung des Formkörpers ein stabförmiges Führungselement (2b) mit der Injektionsmittel-Zuführeinrichtung (1a) verbunden ist.

2. Fugenkammer-Injektions-System nach Anspruch 1 ,
**dadurch gekennzeichnet,**
**dass** die Injektionsmittel-Zuführeinrichtung (1a) als zylindrischer Hohlkörper ausgebildet ist.

3. Fugenkammer-Injektions-System nach Anspruch 1,
**dadurch gekennzeichnet,**
**dass** die Injektionsmittel-Zuführeinrichtung (1a) rohrförmig, ausgebildet ist.

4. Fugenkammer-Injektions-System nach Anspruch 1,
**dadurch gekennzeichnet,**
**dass** die Injektionsmittel-Zuführeinrichtung (1a) als Schlauch ausgebildet ist.

5. Fugenkammer-Injektions-Mikrokabelrohr-System nach einem der Ansprüche 1 bis 3,
**dadurch gekennzeichnet,**
**dass** die Injektionsmittel-Zuführeinrichtung (1a) bauseitig an dem Fugenkammer-Abdichtkissen (4) angeordnet ist.

6. Fugenkammer-Injektions-System nach einem der Ansprüche 1 bis 4,
**dadurch gekennzeichnet,**
**dass** die Austrittsöffnungen (1c) in etwa gleichmäßig zumindest über den Teil der Injektionsmittel-Zuführeinrichtung (1a) verteilt sind.

7. Fugenkammer-Injektions-System nach einem der Ansprüche 1 bis 3, 5 oder 6,
**dadurch gekennzeichnet,**
**dass** die Injektionsmittel-Zuführeinrichtung (1a) modifiziert ist, wobei die Austrittsöffnungen im Abstand von mindestens 50 - 100 cm druckwasserdicht verschlossen (1b), alle 10 - 30 cm geöffnet (1c) und endseitig verschlossen sind.

8. Fugenkammer-Injektions-System nach einem der Ansprüche 1 bis 3 und 5 bis 7,
**dadurch gekennzeichnet,**
**dass** die Injektionsmittel-Zuführeinrichtung (1a) Innenriefungen zur Verbesserung der Wasserfortleitung mit sehr geringen Reibungswerten / geringen Strömungswiderstand aufweist.

9. Fugenkammer-Injektions-System nach einem der Ansprüche 1 bis 8,
**dadurch gekennzeichnet,**
**dass** in zumindest einem Endseitenbereich des Formkörpers, insbesondere des Fugenkammer-Abdichtkissens (3), zumindest ein Begrenzungselement (5) angeordnet ist, welches insbesondere in Form mindestens eines Injektionsmittel-Sperrstopfens (6) und/oder mindestens eines Quellvlies-Injektions-Fächers (7) ausgebildet ist, wobei das Begrenzungselement (5) ausgebildet ist, einem Austritt an Injektionsmittel aus dem Grenzbereich entgegenzuwirken.

10. Fugenkammer-Injektions-System nach Anspruch 9,
**dadurch gekennzeichnet,**
**dass** der Injektionsmittel-Sperrstopfen (6) ein 1-Kammer-Abdichtsystem, ein Reifendruckventilende und eine Ventilverlängerung (3b) aufweist und dass auf dem 1-Kammer-Abdichtsystem, dem Reifendruckventilende und/oder der Ventilverlängerung (3b) beidseitig Quellvlies-Dichtband 480 g/m² (3a) vorgesehen ist.

11. Fugenkammer-Injektions-System nach Anspruch 8 oder 9,
**dadurch gekennzeichnet,**
**dass** der Quellvlies-Injektionsfächer (6) mehrere Lagen Quellvlies-Dichtbänder (3a) aufweist, welche insbesondere mit bis zu 50 cm Breite und bis zu 50 cm Länge, vorzugsweise mindestens 480 g/m² schwer und/oder besonders bevorzugt mit einer Gesamtdicke bis etwa 15 cm ausgebildet sind und dass der Quellvlies-Injektionsfächer (6) mindestens einen Druckschlauch (6a) im Zentrum aufweist.

12. Fugenkammer-Injektions-System nach einem der Ansprüche 1 bis 10,
**dadurch gekennzeichnet,**
**dass** die Injektionsmittel-Zuführeinrichtung (1a) an dem Formkörper, insbesondere dem Fugenkammer-Abdichtkissen (4), mittels mindestens eines adhäsiven Elements, insbesondere eines Kunststoffgitters (5a) mit mindestens einer Klebefläche, und/oder mittels eines Haken-Quellvlies-Dichtbands angeordnet ist.

13. Fugenkammer-Injektions-System nach einem der Ansprüche 1 bis 11,
**dadurch gekennzeichnet,**
**dass** das stabförmige Führungselement (2b) als Glasfaserverbundstab, insbesondere mit einem Mindestdurchmesser von 3 mm und/oder mit einer mindestens 0,5 mm dicken Kunststoffumhüllung ausgebildet ist.

14. Verfahren zum nachträglichen Stabilisieren eines Grenzbereichs zwischen Bauelementen, insbesondere einer wasserdurchlässigen Fugenkammer oder eines wasserdurchlässigen Betonübergangs unter Verwendung eines Fugenkammer-Injektions-Systems nach einem der Ansprüche 1 bis 13, bei welchem
- dem Formkörper in dem Grenzbereich zumindest teilweise entlang der Längsrichtung desselbigen ein stabförmiges Führungselement (2b) mit einer Injektionsmittel-Zuführeinrichtung (1a) zugestellt wird und
- zur Stabilisierung des Grenzbereichs Injektionsmittel durch die zugestellte Injektionsmittel-Zuführeinrichtung (1a) in den Grenzbereich eingeleitet wird.

## Claims

1. An injection system for retroactive stabilization of a boundary region between structural components, in particular of a water-permeable joint chamber or water-permeable concrete walkway, having at least one variable-volume, preferably inflatable, molded article, in particular a joint chamber sealing cushion (3),
wherein the molded article can be provided along the boundary region that is to be stabilized,
wherein an injection medium delivery device (1a) is provided, which is embodied for introducing injection medium into the boundary region, and
wherein the injection medium delivery device (1a) has a longitudinal axis, with which the injection medium delivery device (1a) extends along at least one long side of the molded article and has at least one outlet opening (1c), which is embodied, approximately transversely to a longitudinal direction of the injection medium delivery device (1a), for an outflow of injection medium to the outside from an internal region inside the injection medium delivery device (1a),
**characterized in that** along the longitudinal direction of the molded article, a rod-like guide element (2b) is connected to the injection medium delivery device (1a).

2. The injection system of claim 1,
**characterized in that**
the injection medium delivery device (1a) is embodied as a hollow cylindrical body.

3. The injection system of claim 1,
**characterized in that**
the injection medium delivery device (1a) is embodied as tubular.

4. The injection system of claim 1,
**characterized in that**
the injection medium delivery device (1a) is embodied as a hose.

5. The injection microcable conduit system of one of claims 1 through 3,
**characterized in that**
the injection medium delivery device (1a), on site, is located on the joint chamber sealing cushion (4).

6. The injection system of one of claims 1 through 4,
**characterized in that**
the outlet openings (1c) are distributed approximately uniformly over at least the portion of the injection medium delivery device (1a).

7. The injection system of one of claims 1 through 3, 5 or 6,
**characterized in that**
the injection medium delivery device (1a) is modified, and the outlet openings, at a spacing of at least 50-100 cm are closed in watertight fashion (1b), opened (1c) every 10-30 cm, and closed on the end.

8. The injection system of one of claims 1 through 3 and 5 through 7,
**characterized in that**
the injection medium delivery device (1a) has internal striations for improving the carrying away of water with very slight friction values/low flow resistance.

9. The injection system of one of claims 1 through 8,
**characterized in that**
in at least one end region of the molded article, in particular of the joint chamber sealing cushion (3), at least one limitation element (5) is located, which is embodied in particular in the form of at least one injection medium stopper (6) and/or at least one swelling material injection blower (7), and the limitation element (5) is embodied for counteracting an outflow of injection medium from the boundary region.

10. The injection system of claim 9,
**characterized in that**
the injection medium stopper (6) has a single-chamber sealing system, a tire pressure valve, and a valve extension (3b);
and that swelling material sealing tape weighing 480 g/m² (3a) is provided on both sides on the single-chamber sealing system, the tire pressure valve, and/or the valve extension (3b).

11. The injection system of claim 8 or 9,
**characterized in that**
the swelling material injection blower (6) has a plurality of layers of swelling material sealing tapes (3a), which are embodied in particular having a width up to 50 cm and a length up to 50 cm, preferably weighing at least 480 g/m² and/or especially preferably having a total thickness up to approximately 15 cm; and
that the swelling material injection blower (6) has at least one pressure hose (6a) in the center.

12. The injection system of one of claims 1 through 10,
**characterized in that**
the injection medium delivery device (1a) is located on the molded article, in particular the joint chamber sealing cushion (4), by means of at least one adhesive element, in particular a plastic grating (5a) having at least one adhesive surface, and/or by means of a hook-type swelling material sealing tape.

13. The injection system of one of claims 1 through 11,
**characterized in that**
the rod-like guide element (2b) is embodied as a fiberglass composite rod, in particular having a minimum diameter of 3 mm and/or having a plastic wrapping that is at least 0.5 mm thick.

14. A method for retroactive stabilization of a boundary region between structural components, in particular of a water-permeable joint chamber or water-permeable concrete walkway, employing a joint chamber sealing cushion of one of claims 1 through 13, in which
- the molded article in the boundary region is provided, at least partially along the longitudinal direction thereof, with a rod-like guide element (2b) having an injection medium delivery device (1a), and
- for stabilization of the boundary region, injection medium is introduced through the provided injection medium delivery device (1a) into the boundary region.

## Revendications

1. Système d'injection d'une chambre de jointures pour stabiliser a postériori une zone frontière entre des éléments de construction, en particulier une chambre de jointures perméable à l'eau ou le cas échéant un passage en béton perméable à l'eau avec au minimum un corps moulu variable de volume gonflable à titre préférentiel, en particulier des coussins d'étanchéité d'une chambre de jointures (3) où le corps moulu est prévisible tout au long de la zone frontière stabilisante
Est caractérisé de sorte qu'
Un dispositif d'alimentation du moyen d'injection (1a) est prévu formé de sorte qu'il est en mesure d'introduire le moyen d'injection dans la zone frontière Où le dispositif d'alimentation du moyen d'injection (1a) présente un axe longitudinal avec lequel le dispositif d'alimentation du moyen d'injection (1a) s'étend au minimum tout au long du côté longitudinal du corps moulu et présente au minimum une ouverture de sortie (1c) qui est formée presque à titre transversale vers la direction longitudinale du dispositif d'alimentation du moyen d'injection (1a) pour une sortie du moyen d'injection d'une plage intérieure à l'intérieur du dispositif d'alimentation du moyen d'injection (1a) vers l'extérieur **caractérisée** de sorte qu'un élément de pilotage sous forme de tige (2b) est relié au dispositif d'alimentation du moyen d'injection (1a) tout au long de la direction longitudinale du corps moulu.

2. Système d'injection d'une chambre de jointures selon la revendication 1
Est caractérisé de sorte que
Le dispositif d'alimentation du moyen d'injection (1a) est formé en qualité de corps creux cylindrique.

3. Système d'injection d'une chambre de jointures selon la revendication 1
Est caractérisé de sorte que
Le dispositif d'alimentation du moyen d'injection (1a) est formé de façon tubulaire.

4. Système d'injection d'une chambre de jointures selon la revendication 1
Est caractérisé de sorte que
Le dispositif d'alimentation du moyen d'injection (1a) est formé en qualité de tuyau.

5. Système d'injection d'une chambre de jointures de tube à micro-câbles selon les revendications 1 jusqu'à 3
Est caractérisé de sorte que
Le dispositif d'alimentation du moyen d'injection (1a) est disposé sur place aux coussins d'étanchéité de la chambre de jointures (4).

6. Système d'injection d'une chambre de jointures selon les revendications 1 jusqu'à 4
Est caractérisé de sorte que
Les ouvertures de sortie (1c) sont réparties d'une manière approximativement égale au minimum sur la partie du dispositif d'alimentation du moyen d'injection (1a).

7. Système d'injection d'une chambre de jointures selon les revendications 1 jusqu'à 3, 5 ou 6
Est caractérisé de sorte que
Le dispositif d'alimentation du moyen d'injection (1a) est modifié où les ouvertures de sortie au sein d'une distance au minimum de 50-100 cm sont fermées à titre imperméabilisé (1b), sont toutes ouvertes 10-30 cm (1c) et fermées aux extrémités.

8. Système d'injection d'une chambre de jointures selon les revendications 1 jusqu'à 3 et 5 jusqu'à 7
Est caractérisé de sorte que
Le dispositif d'alimentation du moyen d'injection (1a) présente des striations intérieures en vue de l'amélioration du transport de l'eau avec des valeurs minimes de frottement / avec de la résistance minime à l'écoulement.

9. Système d'injection d'une chambre de jointures selon les revendications 1 jusqu'à 8
Est caractérisé de sorte qu'
Au minimum un élément de délimitation (5) est disposé au minimum sur la plage du côté d'extrémité du corps moulu, en particulier du coussin d'étanchéité de la chambre des jointures (3) qui est formé en particulier sous forme au minimum d'un bouchon d'arrêt du moyen d'injection (6) et/ou au minimum d'un compartiment d'injection d'une bande de gonflement (7) où l'élément de délimitation (5) est formé de sorte pour contrer la sortie du moyen d'injection en dehors de la zone frontière.

10. Système d'injection d'une chambre de jointures selon la revendication 9
Est caractérisé de sorte que
Le bouchon d'arrêt du moyen d'injection (6) présente un système d'étanchéité d'une seule chambre, une extrémité de la soupape de la pression des pneus et une extension de la soupape (3b) et qu'un ruban d'étanchéité d'une bande de gonflement 480 g/m2 (3a) est prévu des deux côtés sur le système d'étanchéité d'une seule chambre, sur l'extrémité de la soupape de la pression des pneus et/ou sur l'extension de la soupape (3b).

11. Système d'injection d'une chambre de jointures selon la revendication 8 ou 9
Est caractérisé de sorte que
Le compartiment d'injection de la bande de gonflement (6) présente plusieurs couches de rubans de scellement de bande de gonflement (3a) qui sont formées en particulier jusqu'à 50 cm de largeur et 50 cm de longueur au minimum et à titre préférentiel d'un poids de 480 g/ m2 et/ou particulièrement d'une épaisseur totale d'environ 15 cm et que le compartiment d'injection de la bande de gonflage (6) présente au minimum un tuyau de pression (6a) au niveau du centre.

12. Système d'injection d'une chambre de jointures selon les revendications 1 jusqu'à 10
Est caractérisé de sorte que
Le dispositif d'alimentation du moyen d'injection (1a) est disposé au corps moulu, en particulier aux coussins d'étanchéité de la chambre de jointures (4) par le biais d'un élément adhésif, en particulier par le biais d'une grille de matière synthétique (5a) avec au minimum une surface adhésive et/ou par le biais d'un ruban de scellement d'une bande de gonflage de crochet.

13. Système d'injection d'une chambre de jointures selon les revendications 1 jusqu'à 11
Est caractérisé de sorte que
L'élément de pilotage en forme de tige (2b) est formé en qualité de brique composite en fibres optiques en particulier avec un diamètre minime de 3 mm et/ou avec une enveloppe en matière synthétique d'une épaisseur au minimum de 0,5 mm.

14. Procédé pour stabiliser a postériori une zone frontière entre des éléments de construction, en particulier une chambre de jointures perméable à l'eau ou le cas échéant un passage en béton perméable à l'eau, en utilisant un système d'injection d'une chambre de jointures selon les revendications 1 jusqu'à 13 où un élément de pilotage sous forme de tige (2b) est incorporé au corps moulu au niveau de la zone frontière au minium et à titre partiel tout au long de la direction longitudinale avec un dispositif d'alimentation du moyen d'injection (1a) et un moyen d'injection est introduit, pour stabiliser la zone frontière, à travers le dispositif d'alimentation du moyen d'injection incorporé (1a) à l'intérieur de la zone frontière.
